# FASCICULE DE BREVET EUROPEEN

(11) **EP 3 041 600 B1**
(45) Date de publication et mention de la délivrance du brevet: **06.02.2019**
(21) Numéro de dépôt: 14759195.2
(22) Date de dépôt: 04.09.2014
(51) Int. Cl.: B01F 7/00, B01F 7/22, B01F 3/12, B01F 15/02, B01F 15/04, B28C 5/12, B28C 7/02

(54) **DISPOSITIF DE PROJECTION D'UN MÉLANGE ET PROCÉDÉ DE PRÉPARATION D'UN MÉLANGE**
VORRICHTUNG ZUM SPRÜHEN EINES GEMISCHES UND VERFAHREN ZUR HERSTELLUNG EINES GEMISCHES
DEVICE FOR SPRAYING A MIXTURE AND METHOD FOR PREPARING A MIXTURE

(30) Priorité: 06.09.2013 BE 201300584
(43) Date de publication de la demande: 13.07.2016
(73) Titulaire: N & B KNAUF et Cie S.C.S./E.C.V., 4480 Engis (BE)
(72) Inventeur: RENCUROSI, Fabio, B-5377 Somme Leuze (Bonsin) (BE)
(74) Mandataire: Gevers Patents
(86) Numéro de dépôt international: PCT/EP2014/068880
(87) Numéro de publication internationale: WO 2015/032878

(56) Documents cités:
- DE-A1- 2 218 418
- DE-A1- 2 701 508
- DE-A1- 4 041 727
- DE-C1- 19 512 098
- DE-U1- 8 234 022

## Description

La présente invention se rapporte à un dispositif de projection d'un mélange comprenant une pompe équipée d'un étage de compression et d'un rotor, d'une lance de projection et d'un malaxeur muni d'au moins une alimentation de phase liquide et d'au moins une alimentation de phase solide, un capteur de variable rhéologique dudit mélange étant associé à ladite lance de projection dudit mélange, ledit malaxeur présentant une chambre de malaxage, ladite chambre de malaxage comprenant une sortie reliée à une entrée dudit étage de compression de la pompe, ledit étage de compression comprenant une sortie dudit mélange reliée à un premier orifice d'entrée de la lance de projection agencée pour projeter ledit mélange par un deuxième orifice de projection dans un environnement extérieur, ledit malaxeur comprenant au moins un bras de malaxage rotatif traversant ladite chambre de malaxage, agencé pour être mis en mouvement à une vitesse de rotation par un moteur et pour malaxer ladite phase solide avec ladite phase liquide pour former un mélange de malaxage, ledit bras de malaxage comprenant une vis excentrique en prolongement, s'étendant au travers de ladite sortie de la chambre de malaxage et se terminant dans ledit étage de compression de ladite pompe, formant ainsi le rotor de la pompe, ladite pompe étant en outre agencée pour pomper simultanément ledit mélange vers ladite sortie de mélange dudit malaxeur et pour pomper ladite phase solide vers ladite chambre de malaxage.

Ce dispositif, connu du document DE2218418, comprend une arrivée dudit mélange assurée par une pompe Moineau, le mélange étant pompé vers une lance de projection reliée par une de ses extrémités à la pompe, pour être ensuite projeté par une buse placée dans le prolongement d'une seconde extrémité de la lance.

Ce dispositif est utilisé pour appliquer une couche d'un mélange projeté à partir d'une phase liquide et d'une phase solide.

Cependant, un tel mélangeur souffre de plusieurs écueils. D'une part, en fonctionnement, il arrive très souvent, par exemple lorsque ce mélangeur est utilisé sur un chantier de construction, typiquement dans le cadre l'application d'un revêtement de site de construction avec du ciment humide ou du béton gâché destiné à être projeté sur un site, de préférence une surface, par exemple sur une surface de gunitage, que le débit d'arrivée phase liquide, par exemple de l'eau, dans le mélangeur et donc dans la chambre de malaxage varie au cours du temps. Cette variation peut être due au fait que l'alimentation en eau vers le malaxeur est branchée sur une prise d'eau commune à partir de laquelle une autre alimentation en eau est branchée.

Cette variation du débit d'eau affecte la qualité du mélange à projeter. A titre d'exempte, si le débit en eau augmente, le mélange formé est trop liquide et ne colle pas, et, une fois projeté, ne tient pas uniformément sur le support, a *contrario,* si le débit en eau diminue, le mélange formé est trop épais et sa projection est donc de moindre qualité puisque la projection d'un mélange trop épais compromet l'uniformité de la couche de mélange sur le mur.

D'autre part, le débit en eau peut être faible au point d'obtenir un mélange dans la chambre de malaxage qui présente une viscosité élevée de sorte que le mouvement de rotation du bras rotatif se bloque au niveau de la chambre de compression ce qui peut amener à une rupture de ce dernier qui est toujours entraîné dans un mouvement de rotation. Ce risque est d'autant plus élevé que le mélange est caractérisé par un temps de prise rapide.

Généralement, pour pallier ce problème, les dispositifs de projection connus de l'état de la technique sont munis d'un système d'arrêt d'urgence de la rotation du bras rotatif, ce système comprend un capteur de débit d'eau relié à un moyen de contrôle qui commande l'arrêt de la rotation du bras et donc de la projection lorsque le débit en eau passe sous une valeur seuil prédéfinie.

Si ce système d'arrêt permet de bloquer la projection à temps pour éviter une augmentation dramatique de la viscosité du
mélange à projeter, il ne constitue pas une alternative satisfaisante dans la mesure où il implique un arrêt de la projection qui compromet *de facto* l'assurance d'avoir une couche uniforme de mélange.

L'invention a pour but de pallier les inconvénients de l'état de la technique en procurant un dispositif de projection permettant de garantir une consistance homogène et constante du mélange en sortie de malaxeur et à débit constant ou du moins quasi-constant durant le procédé de projection de sorte que la projection du mélange soit la plus uniforme possible.

Pour pallier ces inconvénients, il est prévu suivant l'invention, un dispositif tel qu'indiqué au début caractérisé en ce qu'il comprend en outre un régulateur de vitesse dudit moteur étant agencé pour agir sur ladite vitesse de rotation du bras de malaxage et un moyen de contrôle relié au capteur de variable rhéologique et au régulateur de vitesse, le moyen de contrôle étant agencé pour recevoir un signal émis par le capteur de variable et envoyer un signal vers ledit régulateur sur base d'une valeur mesurée par le capteur.

De cette façon, la consistance du mélange est déterminée à tout moment durant la projection par la mesure d'une valeur de variable rhéologique qui est transmise au moyen de contrôle sous la forme d'un signal. Si cette valeur de variable rhéologique mesurée diffère d'une valeur seuil prédéterminée correspondant à une consistance de mélange souhaitée, le moyen de contrôle envoie à son tour un signal vers le régulateur qui modifie la vitesse de rotation du bras jusqu'à ce que le mélange en sortie de malaxage ait la consistance souhaitée.

Ainsi, contrairement au dispositif de l'état de la technique, le dispositif de projection selon l'invention permet une correction de la consistance du mélange effectuée lors de la formation du mélange par malaxage, ce qui permet d'une part d'avoir un dispositif plus réactif aux variations des débits d'arrivée en phase liquide ou en phase solide et dont
la régulation est plus simple car il n'implique l'utilisation que d'un seul capteur au niveau de la lance de projection.

La présente invention repose sur l'effet surprenant que la modification de la vitesse de rotation du bras malaxeur permet de maintenir une consistance homogène et constante au cours du temps tout en n'affectant pas, ou du moins en n'affectant que très peu, le débit de sortie du mélange de telle sorte que la projection du mélange soit la plus uniforme possible.

De préférence, ledit moyen de contrôle est relié par une première ligne de transmission *I1* audit capteur et par une deuxième ligne de transmission *I2* audit régulateur de vitesse du moteur.

Avantageusement, ledit moyen de contrôle est un correcteur de type proportionnel-intégral-dérivé.

Ce type de régulateur présente l'avantage d'être facile à mettre en oeuvre physiquement et peut donc être appliqué pour réguler un dispositif déjà en production. Il permet en outre une adaptation de la régulation à l'évolution de paramètres tels que l'usure des pièces du dispositif, comme le rotor et le stator, ou encore l'augmentation de la température dans l'étage de compression.

De plus, dans une forme de réalisation particulière, ledit régulateur est un variateur de fréquence et le moteur est un moteur à courant alternatif.

Dans une forme de réalisation particulière, le capteur est un capteur de pression, de préférence, une jauge de déformation.

De préférence, ladite phase liquide comprend de l'eau.

Avantageusement, ladite phase solide est une matière minérale pulvérulente, en particulier hydraulique, de préférence comprenant au moins un élément choisi dans le groupe du gypse, du sable, du ciment sec.

Dans une forme de réalisation particulièrement avantageuse du dispositif selon l'invention, ladite alimentation de phase liquide est située à un niveau inférieur à celui de ladite alimentation de phase solide.

De cette façon, l'étage de compression et une partie inférieure de la chambre de malaxage sont constamment saturés en eau

de sorte que, lors du malaxage et du pompage du mélange, il n'y ait pas formation de grumeaux ou de bulle d'air dans le mélange.

D'autres formes de réalisation du dispositif suivant l'invention sont indiquées dans les revendications annexées.

L'invention a aussi pour objet un procédé comprenant de préparation d'un mélange d'une phase solide ou d'une phase pâteuse avec une phase liquide, comprenant :
- une amenée d'une phase liquide à un premier débit dans une chambre de malaxage d'un malaxeur rotatif,
- une amenée d'une phase solide à un deuxième débit dans ladite chambre de malaxage dudit malaxeur rotatif,
- un malaxage rotatif dans ladite chambre de malaxage de ladite phase solide avec ladite phase liquide pour former un mélange de malaxage par un bras de malaxage traversant ladite chambre de malaxage et agencé pour être mis en mouvement à une vitesse de rotation par un moteur,
- un pompage dudit mélange à un troisième débit de pompage vers une sortie de mélange dudit malaxeur reliée à un premier orifice d'entrée d'une lance de projection,
- une projection dudit mélange par un deuxième orifice de projection de ladite lance de projection traversée par ledit mélange provenant de ladite sortie de mélange,
- une mesure d'au moins une variable rhéologique dudit mélange, de préférence la pression, réalisée au niveau de ladite lance de projection par un capteur donnant une première valeur de variable rhéologique,

Ledit bras de malaxage traversant ladite chambre de malaxage comprend dans son prolongement une vis excentrique s'étendant au travers d'une sortie de la chambre de malaxage reliée à une entrée d'un étage de compression d'une pompe, laquelle vis excentrique s'étend au travers de la sortie et se termine dans l'étage de compression de la pompe où a lieu ladite étape de pompage dudit mélange, laquelle vis excentrique formant ainsi un rotor de la pompe, ledit bras de malaxage commandant ledit deuxième débit d'amenée de ladite phase solide vers ladite chambre de malaxage et ledit troisième débit de pompage dudit mélange

Le procédé est caractérisé en ce qu'il comprend également une réception d'un premier signal, codé à partir de la première variable rhéologique, par un moyen de contrôle générant un deuxième signal de sortie vers un régulateur de vitesse du moteur rotatif, ledit régulateur de vitesse traitant ledit deuxième signal de sortie pour ensuite commander ledit moteur mettant en rotation ledit bras de malaxage et réguler ladite vitesse de rotation dudit bras de malaxage et induire une variation simultanément dudit deuxième débit d'amenée de ladite phase solide et dudit troisième débit de pompage dudit mélange.

En particulier, ce procédé comprend en outre une première étape de comparaison dans laquelle ledit premier signal est comparé à un premier signal de référence correspondant à une deuxième valeur de variable rhéologique de référence à l'aide d'un premier calculateur de comparaison dudit moyen de contrôle traitant en entrée ledit premier signal et ledit premier signal de référence pour produire en sortie ledit deuxième signal et l'envoyer vers ledit régulateur de vitesse.

De préférence, ledit deuxième signal correspond à une différence calculée entre, d'une part, ladite première valeur de variable rhéologique et, d'autre part, ladite deuxième valeur de variable rhéologique de référence, ledit deuxième signal étant traité en entrée dudit régulateur de vitesse qui décode ledit deuxième signal et le traduit en sortie en une variation simultanément dudit deuxième débit d'amenée de ladite phase solide et dudit troisième débit de pompage dudit mélange.

Avantageusement, l'étape de traitement dudit deuxième signal par ledit régulateur de vitesse est une étape de régulation de type proportionnel-intégral-dérivé.

Eventuellement, ladite variation dudit deuxième débit d'amenée de ladite phase solide et dudit troisième débit de pompage dudit mélange est réalisée jusqu'à ce que ladite au moins une variable rhéologique atteigne une valeur préalablement déterminée.

En particulier, ladite au moins une variable rhéologique dudit mélange est la pression.

D'autres formes de réalisation du procédé suivant l'invention sont indiquées dans les revendications annexées.

D'autres caractéristiques, détails et avantages de l'invention ressortiront de la description donnée ci-après, à titre non limitatif et en faisant référence aux dessins annexés.

La figure 1 représente de façon schématique le dispositif de projection selon la présente invention.

Ce dispositif est particulièrement destiné à former un mélange, par exemple du plâtre, à partir d'une phase liquide, par exemple de l'eau, et d'une phase solide, par exemple du gypse, et à projeter ce mélange de façon à former une couche uniforme de ce mélange par exemple sur un mur.

De préférence, la phase liquide est de l'eau et la phase solide est une matière minérale pulvérulente, en particulier hydraulique, de préférence comprenant au moins un élément choisi dans le groupe du gypse, du sable, du ciment sec.

Dans un mode de réalisation préférentiel du dispositif selon l'invention, le malaxeur peut être alimenté par une phase pâteuse à la place d'une phase solide, la phase pâteuse est une matière minérale humide comprenant au moins un élément choisi dans le groupe du ciment humide, de la chaux éteinte, et du mortier.

De préférence, ledit mélange présente un rapport phase liquide : phase solide compris entre 0,3 et 1, de préférence entre 0,4 et 0,8, avantageusement entre 0,5 et 0,7.

Comme on peut le voir à la figure 1, le dispositif de projection 1 d'un mélange comprend un malaxeur 2 divisé en une partie inférieure correspondant à une chambre de malaxage 4 et une partie supérieure 3 située au-dessus de la chambre de malaxage 4 et traversée par un orifice d'entrée d'une phase solide 5, relié à une première alimentation en phase solide 6, et un orifice d'entrée d'une phase liquide 7 relié à une deuxième alimentation en phase liquide 8, l'orifice d'entrée de la phase liquide 7 étant placé à un niveau inférieur à celui de l'orifice d'entrée de la phase solide 5. Chacune des alimentations 6, 8 peut éventuellement être reliée à un conteneur 9 qui peut être une trémie 9 ou une citerne 9'.

Ladite chambre de malaxage 4 est traversée par un premier orifice de sortie de malaxage 10 relié à un étage de compression d'une pompe 11 muni d'un deuxième orifice de sortie de mélange 12 relié à un orifice d'entrée 13 d'une lance 14 de projection. Cette lance est agencée pour projeter le mélange à partir d'un deuxième orifice de sortie 15 relié à une buse de projection 16 sur un mur 17.

Le malaxeur 2 est muni d'un bras de malaxage rotatif 18 agencé pour traverser la partie supérieure 3 et la chambre de malaxage 4, ledit bras de malaxage étant éventuellement muni d'une ou plusieurs pales 19 et prolongé au niveau d'une première extrémité 20, orienté vers l'orifice de sortie de malaxage 10, par une vis excentrique en forme de « queue de cochon » 21 qui s'étend au travers de l'orifice de sortie de malaxage 10 pour terminer dans l'étage de compression 11 de la pompe et former une pompe de type Moineau comprenant un rotor qui est la vis excentrique et un stator qui est l'étage de compression.

Lorsque le rotor 21 est inséré dans le stator, une double chaîne de cavités étanches (encore appelées « alvéoles ») au volume défini par les dimensions et les formes du rotor et du stator est constituée. Lorsque le rotor tourne à l'intérieur du stator, les alvéoles progressent le long de l'axe de rotation de la vis excentrique de la pompe, ce qui transfère le mélange pompé depuis la sortie de la chambre de malaxage de la pompe vers la sortie du mélange.

Le stator peut comprendre une paroi interne revêtue d'un matériau de type caoutchouté, cette pompe étant agencée pour pomper simultanément la phase solide depuis la partie supérieure 3 vers la chambre de malaxage 4, et le mélange de la chambre de malaxage vers l'orifice d'entrée 13 de la lance de projection 14.

Le bras de malaxage rotatif 18 est relié par une deuxième extrémité 22, opposée à la première extrémité 20, à un moteur 23 agencé pour mettre en mouvement de rotation le bras rotatif à une vitesse de rotation selon un axe de rotation r traversant les extrémités 20 et 22 du bras.

Le bras, une fois en mouvement de rotation, malaxe la phase solide avec la phase liquide pour former le mélange.

La lance 14 du dispositif de projection est associé à un capteur de variable rhéologique 24 choisie parmi les variables rhéologiques du mélange suivantes : la pression, la viscosité, la densité, et la contrainte. De préférence, le capteur est une jauge de déformation mesurant la pression du mélange en sortie de malaxage.

Le dispositif comprend en outre un moyen de contrôle 25, de préférence un calculateur de type proportionnel-intégral-dérivé, relié par une première ligne de transmission ***I1*** au capteur 24 et par une deuxième ligne de transmission ***I2*** à un régulateur de vitesse 26 du moteur 23, ce régulateur est agencé pour agir sur la vitesse de rotation du bras de malaxage 18 sur base d'une valeur de la variable rhéologique mesurée par le capteur 24.

Le moyen de contrôle est agencé pour recevoir un premier signal ***S1*** émis par le capteur 24 et envoyer un deuxième signal ***S2*** vers le régulateur de vitesse agencé pour agir sur la vitesse du moteur par l'intermédiaire d'un actionneur ***A*** qui peut être par exemple un onduleur lorsque ledit régulateur 26 est un variateur de fréquence et lorsque le moteur est un moteur à courant alternatif.

En fonctionnement et en faisant référence à la figure 1, la phase liquide est amenée à un premier débit fixe ***D1*** depuis la partie supérieure 3 vers la chambre de malaxage 4 du malaxeur rotatif 2. La phase solide est amenée à un deuxième débit ***D2,*** qui peut être fixe ou variable, depuis la partie supérieure 3 vers la chambre de malaxage 4.

La phase solide est acheminée à un débit ***D3*** depuis un premier conteneur 9 vers la partie supérieure 3 du malaxeur, tandis que la phase liquide est acheminée à un débit ***D4*** depuis un deuxième conteneur 9' vers la partie supérieure 3 du malaxeur.

Le mélange est ensuite formé par malaxage rotatif dans la chambre de malaxage 4 de la phase liquide et la phase solide par le bras de malaxage 18 traversant cette chambre et mis en mouvement de rotation à une vitesse de rotation par le moteur 23.

Idéalement, ce mélange présente un rapport phase liquide : phase solide comprise entre 0,3 et 1, de préférence entre 0,4 et 0,8, avantageusement entre 0,5 et 0,7.

Le mélange est ensuite entrainé, par le mouvement de rotation de la vis excentrique du bras rotatif dans l'étage de compression 11, depuis la chambre de malaxage 4 vers l'orifice d'entrée de la lance de projection 14, et traverse l'étage de compression de la pompe Moineau 11 qui pompe le mélange à un débit de pompage ***D5.***

Le mélange, entrainé au débit de pompage ***D5,*** traverse la lance 14 pour aboutir à la buse de projection 16 et être projeté sur le mur. Le débit de pompage ***D5*** doit être déterminé en fonction de la longueur **L** de la lance mesurée entre l'orifice d'entrée 13 et l'orifice de sortie 15.

En effet, plus la longueur **L** est grande, plus le débit de pompage ***D5*** requis pour projeter le mélange de sorte à obtenir une couche uniforme doit être élevée et donc plus élevée doit être la vitesse de rotation du bras rotatif.

En fonctionnement à régime stationnaire, c'est-à-dire à un régime dans lequel la vitesse de rotation du bras rotatif est constante et dans lequel les débits d'amenée de la phase liquide ***D1*** et de la phase liquide ***D2*** vers la chambre de malaxage, les débits d'acheminement de la phase liquide ***D3*** et de la phase solide ***D4*** vers la partie supérieure du malaxeur vers la partie supérieure du malaxeur, et le débit de pompage ***D5*** du mélange vers la lance ne varient pas en fonction du temps. Dans ce régime stationnaire, la chambre de malaxage est saturée en mélange jusqu'à un premier niveau 27 séparant la chambre de malaxage à la partie supérieure 3 du malaxeur.

Dès lors que l'eau est amenée dans la partie supérieure 3 à un niveau inférieur à celui à partir duquel la phase solide est amenée, il y a formation dans le malaxeur d'une pluralité de couches. Cette pluralité de couches est composée successivement, du niveau bas du malaxeur 28 passant par la sortie de malaxage 10, vers le niveau haut du malaxeur 29 : d'une première couche de mélange situé entre les niveaux 27 et 28, d'une deuxième couche de la phase liquide située entre les niveaux 27 et 30, et d'une troisième couche de la phase solide située entre les niveaux 29 et 30.

En régime stationnaire, c'est la vitesse de rotation du bras rotatif de la pompe Moineau qui régit simultanément le débit ***D5*** de pompage du mélange et le débit d'amenée de la phase solide ***D2*** vers la chambre de malaxage.

En fonctionnement, il peut arriver que le débit d'acheminement en phase liquide ***D3*** (ou en phase solide ***D4***) dans le mélangeur, et donc que la quantité en phase liquide (ou la quantité en phase solide) contenue dans la chambre de malaxage, varient au cours du temps.

Par exemple, lors du fonctionnement de la pompe, le rotor en rotation dans le stator peur induire une augmentation de température localisée dans l'étage de compression ce qui entraine une dilatation de la gaine en caoutchouc et il en résulte une déformation des alvéoles qui induit une réduction de leur volume ce qui a pour effet que le débit en phase solide vers la chambre de malaxage est diminué. Le mélange produit et pompé voit sa charge en phase solide diminuée et sa viscosité réduite : il est plus liquide et il ne colle pas au mur.

En outre, comme discuté plus haut, en particulier, la variation de la quantité d'eau dans le malaxeur peut aussi altérer la consistance du mélange à projeter.

Pour pallier ces inconvénients, il est prévu selon l'invention un procédé de mélange de la phase liquide avec la phase solide pour former un mélange dans lequel le capteur 24 mesure, de préférence continuellement, la variable rhéologique au niveau de la lance de projection 14 donnant une première valeur de variable rhéologique. Cette valeur de variable rhéologique correspond à la mesure d'un paramètre de la consistance du mélange et peut être par exemple la pression du mélange mesurée lorsque ce dernier traverse la lance 14.

La capteur génère en outre le premier signal ***S1*** transmis vers le moyen de contrôle 25 par la ligne de transmission ***I1*** qui réceptionne ce premier signal et génère le deuxième signal ***S2*** envoyé vers le régulateur de vitesse 26 par la deuxième ligne de transmission ***I2*.** Le régulateur de vitesse traite ensuite le deuxième signal et commande ledit moteur mettant en rotation ledit bras de malaxage pour réguler ladite vitesse de rotation dudit bras de malaxage et donc réguler le deuxième débit d'amenée de ladite phase solide ***D2*** et le débit de pompage du mélange ***D5.***

Au niveau du moyen de contrôle 25, le premier signal ***S1*** est comparé à un premier signal de référence correspondant à une deuxième valeur de variable rhéologique de référence à l'aide d'un premier calculateur de comparaison du moyen de contrôle. La deuxième valeur de variable rhéologique correspond à une valeur de pression souhaitée du mélange associée à une consistance du mélange que l'on désire atteindre en sortie de la lance de projection.

Le premier calculateur traite en entrée le premier signal et le premier signal de référence pour produire en sortie le deuxième signal ***S2*** et l'envoyer vers le régulateur de vitesse.

Ce deuxième signal ***S2*** correspond à une différence Δ calculée entre, d'une part, la première valeur de variable rhéologique et, d'autre part, la deuxième valeur de variable rhéologique de référence. En particulier, la différence Δ correspond à une valeur d'écart absolu entre la première valeur (valeur mesurée par le capteur) et la deuxième valeur (valeur de référence).

Le deuxième signa!, correspondant à une valeur d'écart absolu Δ, est ensuite traité en entrée du régulateur de vitesse qui décode le deuxième signal, compare à l'aide d'un deuxième calculateur la valeur d'écart absolu Δ à une deuxième valeur d'écart absolu seuil. Si la première valeur d'écart absolu diffère de la valeur seuil qui peut être une valeur nulle ou non-nulle, le régulateur traduit le deuxième signal qu'il a reçu en une variation de la vitesse de rotation du bras rotatif par l'intermédiaire de l'actionneur ***A*** pour induire une variation à une première amplitude simultanément du deuxième débit d'amenée de ladite phase solide ***D2*** et du débit de pompage du mélange ***D5.***

Si la valeur seuil est définie comme étant nulle, cela signifie que l'on souhaite que la valeur de variable rhéologique mesurée au niveau de la lance 14 soit strictement égale à la deuxième valeur de variable rhéologique de référence. *A contrario,* si la valeur seuil est fixée comme une valeur non-nulle, on tolère que la valeur de variable rhéologique mesurée dévie de celle de référence d'une deuxième amplitude correspondant à ladite valeur seuil.

La variation du deuxième débit d'amenée de ladite phase solide ***D2*** et du débit de pompage du mélange ***D5*** est réalisée jusqu'à ce que la première valeur de variable rhéologique atteigne la valeur de référence ou une valeur située dans une plage de valeurs déterminée par une valeur seuil non-nulle.

Dans un mode particulier de réalisation du dispositif selon l'invention, le capteur 24 est une jauge de déformation munie d'une pièce de contact traversant la lance pour être en contact avec le mélange et qui est agencée pour subir une déformation induite par la pression du mélange. En fonctionnement, la jauge de déformation traduit cette déformation subie par la pièce de contact en variation de résistance électrique. Cette variation de résistance électrique est associée à une variation d'intensité d'un courant électrique correspondant au signal ***S1*** généré par le capteur et envoyé vers le moyen de contrôle.

Dans un deuxième mode particulier de réalisation de l'invention, le moyen de contrôle est un correcteur de type proportionnel-intégral-dérivé. Dans ce type de correcteur, la première amplitude de la variation des débits d'amenée de la phase solide ***D2*** et de pompage du mélange ***D5*** est déterminée proportionnellement à la valeur d'écart absolu Δ et à l'intégration de la valeur d'écart absolu dans le temps, c'est-à-dire en pratique à la somme de valeurs d'écart absolu Δᵢ mesurées sur un laps de temps déterminé.

Dans un mode particulier de réalisation de la présente invention, le moyen de contrôle 25 est connecté à un module de commande à distance T, avec ou sans fil, agencé pour transmettre au module de contrôle la deuxième valeur de variable rhéologique de référence, c'est-à-dire à la valeur de pression souhaitée du mélange associée à une consistance du mélange que l'on désire atteindre en sortie de la lance de projection. Cette valeur est encodée via une interface d'encodage du module de commande à distance qui transmet en sortie un troisième signal ***S3*** et l'envoie vers le module de commande qui convertit ce troisième signa! en ladite deuxième valeur de variable rhéologique. Il est bien entendu que la présente invention n'est en aucune façon limitée aux formes de réalisations décrites ci-dessus et que bien des modifications peuvent y être apportées sans sortir du cadre des revendications annexées.

Il est bien entendu que la présente invention n'est en aucune façon limitée aux formes de réalisations décrites ci-dessus et que bien des modifications peuvent y être apportées sans sortir du cadre des revendications annexées.

## Revendications

1. Dispositif de projection d'un mélange (1) comprenant :
- une pompe équipée d'un étage de compression (11) et d'un rotor (21), d'une lance de projection (14) du mélange, d'un malaxeur (2) muni d'au moins une alimentation de phase liquide (8) et d'au moins une alimentation de phase solide (6),
- un capteur de variable rhéologique (24) dudit mélange étant associé à ladite lance de projection (14) dudit mélange,
ledit malaxeur présentant une chambre de malaxage (4), ladite chambre de malaxage comprenant une sortie (10) reliée à une entrée dudit étage de compression (11) de la pompe, ledit étage de compression comprenant une sortie dudit mélange (12) reliée à un premier orifice d'entrée (13) de la lance de projection (14) agencée pour projeter ledit mélange par un deuxième orifice de projection (15) dans un environnement extérieur (17), ledit malaxeur comprenant au moins un bras de malaxage (18) rotatif traversant ladite chambre de malaxage, agencé pour être mis en mouvement à une vitesse de rotation par un moteur (23) et pour malaxer ladite phase solide avec ladite phase liquide pour former un mélange de malaxage, ledit bras de malaxage (18) comprenant une vis excentrique (21) en prolongement, s'étendant au travers de ladite sortie (10) de la chambre de malaxage (4) et se terminant dans ledit étage de compression (11) de ladite pompe, formant ainsi le rotor (21) de la pompe, ladite pompe étant agencée pour pomper simultanément ledit mélange vers ladite sortie de mélange (12) dudit malaxeur et pour pomper ladite phase solide vers ladite chambre de malaxage (4), lequel dispositif est **caractérisé en ce qu'**il comprend en outre un régulateur de vitesse (26) dudit moteur (23), étant agencé pour agir sur ladite vitesse de rotation du bras de malaxage (18) et un moyen de contrôle (25) relié au capteur de variable rhéologique (24) et au régulateur de vitesse (26), le moyen de contrôle (25) étant agencé pour recevoir un signal (S1) émis par le capteur de variable (24) et envoyer un signal (S2) vers ledit régulateur (26) sur base d'une valeur mesurée par le capteur (24).

2. Dispositif selon la revendication 1, **caractérisé en ce que** ledit moyen de contrôle (25) est relié par une première ligne de transmission ***I1*** audit capteur (24) et par une deuxième ligne de transmission ***I2*** audit régulateur de vitesse (26) du moteur (23).

3. Dispositif selon la revendication 1 ou 2, **caractérisé en ce que** ledit moyen de contrôle (25) est un correcteur de type proportionnel-intégral-dérivé.

4. Dispositif selon l'une quelconque des revendications précédentes, **caractérisé en ce que** ledit régulateur (26) est un variateur de fréquence et le moteur (23) est un moteur à courant alternatif.

5. Dispositif selon l'une quelconque des revendications précédentes, **caractérisé en ce que** ledit capteur (24) est un capteur de pression.

6. Dispositif selon la revendication 5, **caractérisé en ce que** le capteur de pression (24) est une jauge de déformation.

7. Dispositif selon l'une quelconque des revendications précédentes, **caractérisé en ce que** ladite alimentation de phase liquide (8) est située à un niveau inférieur à celui de ladite alimentation de phase solide (6).

8. Dispositif selon l'une quelconque des revendications précédentes, **caractérisé en ce que** ladite phase liquide comprend de l'eau.

9. Dispositif selon l'une quelconque des revendications précédentes, **caractérisé en ce que** ladite phase solide est une matière minérale pulvérulente, en particulier hydraulique, de préférence comprenant au moins un élément choisi dans le groupe du gypse, du sable, du ciment sec.

10. Dispositif selon l'une quelconque des revendications précédentes, dans lequel ledit mélange présente un rapport phase liquide : phase solide compris entre 0,3 et 1, de préférence entre 0,4 et 0,8, avantageusement entre 0,5 et 0,7.

11. Procédé de préparation d'un mélange d'une phase solide avec une phase liquide, comprenant :
a) une amenée d'une phase liquide à un premier débit **(*D1*)** dans une chambre de malaxage (4) d'un malaxeur rotatif (2),
b) une amenée d'une phase solide à un deuxième débit (***D2***) dans ladite chambre de malaxage (4) dudit malaxeur rotatif (2),
c) un malaxage rotatif dans ladite chambre de malaxage (4) de ladite phase solide avec ladite phase liquide pour former un mélange de malaxage par un bras de malaxage (18) traversant ladite chambre de malaxage (4) et agencé pour être mis en mouvement à une vitesse de rotation par un moteur (23),
d) un pompage dudit mélange à un troisième débit de pompage (***D5***) vers une sortie de mélange (12) dudit malaxeur (2) reliée à un premier orifice d'entrée (13) d'une lance de projection (14),
e) une projection dudit mélange par un deuxième orifice de projection (15) de ladite lance de projection (14) traversée par ledit mélange provenant de ladite sortie de mélange (12),
f) une mesure d'au moins une variable rhéologique dudit mélange réalisée au niveau de ladite lance de projection (14) par un capteur (24) donnant une première valeur de variable rhéologique,
ledit bras de malaxage (18) traversant ladite chambre de malaxage (4) comprend dans son prolongement une vis excentrique (21) s'étendant au travers d'une sortie (10) de la chambre de malaxage (4) reliée à une entrée d'un étage de compression (11) d'une pompe, laquelle vis excentrique (21) s'étend au travers de la sortie (10) et se termine dans l'étage de compression de la pompe (11) où a lieu ladite étape de pompage dudit mélange, laquelle vis excentrique formant ainsi un rotor (21) de la pompe, ledit bras de malaxage (18) commandant ledit deuxième débit (***D2***) d'amenée de ladite phase solide vers ladite chambre de malaxage (4) et ledit troisième débit de pompage (***D5***) dudit mélange, lequel procédé **est caractérisé en ce qu'**il comprend également :
g) une réception d'un premier signal ***(S1),*** codé à partir de ladite première variable rhéologique, par un moyen de contrôle (25) générant un deuxième signal (***S2***) de sortie vers un régulateur de vitesse (26) dudit moteur rotatif (23),
ledit régulateur de vitesse (26) traitant ledit deuxième signal de sortie (***S2***) pour ensuite commander ledit moteur (23) mettant en rotation ledit bras de malaxage (18), et réguler ladite vitesse de rotation dudit bras de malaxage (18) et induire une variation simultanément dudit deuxième débit (***D2***) d'amenée de ladite phase solide et dudit troisième débit (***D5***) de pompage dudit mélange.

12. Procédé selon la revendication 11, **caractérisé en ce qu'**il comprend en outre une première étape de comparaison dans laquelle ledit premier signal (***S1***) est comparé à un premier signal de référence correspondant à une deuxième valeur de variable rhéologique de référence à l'aide d'un premier calculateur de comparaison dudit moyen de contrôle (25) traitant en entrée ledit premier signal (***S1***) et ledit premier signal de référence pour produire en sortie ledit deuxième signal (***S2***) et l'envoyer vers ledit régulateur de vitesse (26).

13. Procédé selon la revendication 12, dans lequel ledit deuxième signal correspond à une différence calculée entre, d'une part, ladite première valeur de variable rhéologique et, d'autre part, ladite deuxième valeur de variable rhéologique de référence, ledit deuxième signal (***S2***) étant traité en entrée dudit régulateur de vitesse (26) qui décode ledit deuxième signal et le traduit en sortie en une variation simultanément dudit deuxième débit d'amenée de ladite phase solide (***D2***) et dudit troisième débit de pompage (***D5***) dudit mélange.

14. Procédé selon la revendication 13, dans lequel l'étape de traitement dudit deuxième signal par ledit régulateur de vitesse (26) est une étape de régulation de type proportionnel-intégral-dérivé.

15. Procédé selon l'une quelconque des revendications 11 à 14, dans lequel ladite variation dudit deuxième débit d'amenée de ladite phase solide (***D2***) et dudit troisième débit de pompage (***D5***) dudit mélange est réalisée jusqu'à ce que ladite au moins une variable rhéologique atteigne une valeur préalablement déterminée.

## Patentansprüche

1. Vorrichtung zum Sprühen eines Gemisches (1), welche Folgendes umfasst:
- eine Pumpe ausgestattet mit einer Verdichtungsstufe (11) und einem Rotor (21), einer Sprühlanze (14) des Gemisches, einem Mischer (2) versehen mit zumindest einer Zuführung flüssiger Phase (8) und zumindest einer Zuführung fester Phase (6),
- einen Sensor einer rheologischen Variable (24) des Gemisches, welcher mit der Sprühlanze (14) des Gemisches verbunden ist,
wobei der Mischer eine Mischkammer (4) aufweist, wobei die Mischkammer einen mit einem Eingang der Verdichtungsstufe (11) der Pumpe verbundenen Ausgang (10) umfasst, wobei die Verdichtungsstufe einen mit einer ersten Eingangsöffnung (13) der um das Gemisch über eine zweite Sprühöffnung (15) in eine äußere Umgebung (17) zu sprühen angeordneten Sprühlanze (14) verbundenen Ausgang des Gemisches (12) umfasst, wobei der Mischer zumindest einen drehenden Mischarm (18) umfasst, welcher die Mischkammer durchquert, der angeordnet ist, um durch einen Motor (23) mit einer Rotationsgeschwindigkeit in Bewegung versetzt zu werden und um die feste Phase mit der flüssigen Phase zu vermischen, um ein Mischungsgemisch zu bilden, wobei der Mischarm (18) eine exzentrische Schraube (21) in der Verlängerung umfasst, die sich durch den Ausgang (10) der Mischkammer (4) ausstreckt und in der Verdichtungsstufe (11) der Pumpe endet und so den Rotor (21) der Pumpe bildet, wobei die Pumpe angeordnet ist, um gleichzeitig das Gemisch zum Mischausgang (12) des Mischers zu pumpen und um die feste Phase zur Mischkammer (4) zu pumpen, wobei die Vorrichtung **dadurch gekennzeichnet ist, dass** sie ferner einen Geschwindigkeitsregler (26) des Motors (23), welcher angeordnet ist, um auf die Rotationsgeschwindigkeit des Mischarms (18) zu wirken, und ein mit dem Sensor einer rheologischen Variable (24) und mit dem Geschwindigkeitsregler (26) verbundenes Steuerungsmittel (25) umfasst, wobei das Steuerungsmittel (25) angeordnet ist, um ein durch den Variablensensor (24) gesendetes Signal (S1) zu empfangen, und um auf Grundlage eines durch den Sensor (24) erfassten Wertes ein Signal (S2) an den Regler (26) zu senden.

2. Vorrichtung nach Anspruch 1, **dadurch gekennzeichnet, dass** das Steuerungsmittel (25) über eine erste Übertragungsleitung ***I1*** mit dem Sensor (24) und über eine zweite Übertragungsleitung ***I2*** mit dem Geschwindigkeitsregler (26) des Motors (23) verbunden ist.

3. Vorrichtung nach Anspruch 1 oder 2, **dadurch gekennzeichnet, dass** das Steuerungsmittel (25) ein PID-Regler (proportional-integral-derivative controller) ist.

4. Vorrichtung nach irgendeinem der vorigen Ansprüche, **dadurch gekennzeichnet, dass** der Regler (26) ein Frequenzumformer ist und der Motor (23) ein Wechselstrommotor ist.

5. Vorrichtung nach irgendeinem der vorigen Ansprüche, **dadurch gekennzeichnet, dass** der Sensor (24) ein Drucksensor ist.

6. Vorrichtung nach Anspruch 5, **dadurch gekennzeichnet, dass** der Drucksensor (24) ein Dehnungsmessstreifen ist.

7. Vorrichtung nach irgendeinem der vorigen Ansprüche, **dadurch gekennzeichnet, dass** die Zuführung flüssiger Phase (8) auf einem niedrigeren Niveau als jenes der Zuführung fester Phase angeordnet ist.

8. Vorrichtung nach irgendeinem der vorigen Ansprüche, **dadurch gekennzeichnet, dass** die flüssige Phase Wasser umfasst.

9. Vorrichtung nach irgendeinem der vorigen Ansprüche, **dadurch gekennzeichnet, dass** die feste Phase ein pulverförmiges mineralisches Material ist, insbesondere hydraulisch, welche bevorzugt zumindest ein Element ausgewählt aus der Gruppe bestehend aus Gips, Sand, trockenem Zement umfasst.

10. Vorrichtung nach irgendeinem der vorigen Ansprüche, wobei das Gemisch ein Verhältnis flüssige Phase zu fester Phase von zwischen 0,3 und 1 aufweist, bevorzugt zwischen 0,4 und 0,8, vorteilhafterweise zwischen 0,5 und 0,7.

11. Verfahren zur Herstellung eines Gemisches aus einer festen Phase mit einer flüssigen Phase, welches Folgendes umfasst:
a) Zuführen einer flüssigen Phase in einem ersten Durchsatz (***D1***) in eine Mischkammer (4) eines Drehmischers (2),
b) Zuführen einer festen Phase in einem zweiten Durchsatz (***D2***) in die Mischkammer (4) des Drehmischers (2),
c) Drehmischen in der Mischkammer (4) der festen Phase mit der flüssigen Phase, um ein Mischungsgemisch zu bilden durch einen Mischarm (18), welcher die Mischkammer (4) durchquert und angeordnet ist, um durch einen Motor (23) mit einer Rotationsgeschwindigkeit in Bewegung versetzt zu werden,
d) Pumpen des Gemisches in einem dritten Pumpdurchsatz (***D5***) zu einem Mischausgang (12) des Mischers (2), verbunden mit einer ersten Eingangsöffnung (13) einer Sprühlanze (14),
e) Sprühen des Gemisches durch eine zweite Sprühöffnung (15) der Sprühlanze (14), durchquert durch das Gemisch, welches aus dem Mischausgang (12) kommt,
f) Messen von mindestens einer rheologischen Variablen des Gemisches auf Höhe der Sprühlanze (14) durch einen Sensor (24), was einen ersten Wert einer rheologischen Variable ergibt,
wobei der Mischarm (18), welcher die Mischkammer (4) durchquert, in seiner Verlängerung eine exzentrische Schraube (21) umfasst, die sich durch einen mit einem Eingang einer Verdichtungsstufe (11) einer Pumpe verbundenen Ausgang (10) der Mischkammer (4) ausstreckt, wobei sich die exzentrische Schraube (21) durch den Ausgang (10) ausstreckt und in der Verdichtungsstufe der Pumpe (11) endet, wo der Schritt des Pumpens des Gemisches stattfindet, wobei die exzentrische Schraube so einen Rotor (21) der Pumpe bildet, wobei der Mischarm (18) den zweiten Durchsatz (***D2***) zum Zuführen der festen Phase zur Mischkammer (4) und den dritten Pumpdurchsatz (***D5***) des Gemisches steuert, wobei dieses Verfahren **dadurch gekennzeichnet ist, dass** es ferner noch Folgendes umfasst:
g) Empfangen eines ersten Signals (***S1***), codiert ausgehend von der ersten rheologischen Variable durch ein Steuerungsmittel (25), das ein zweites Ausgangssignal (***S2***) zu einem Geschwindigkeitsregler (26) des Rotationsmotors (23) erzeugt,
wobei der Geschwindigkeitsregler (26) das zweite Ausgangssignal (***S2***) verarbeitet, um danach den Motor (23) zu steuern, indem der Mischarm (18) in Bewegung versetzt wird und um die Rotationsgeschwindigkeit des Mischarms (18) zu regeln und um gleichzeitig eine Variation des zweiten Durchsatzes (***D2***) zum Zuführen der festen Phase und des dritten Pumpdurchsatzes (***D5***) des Gemisches zu verursachen.

12. Verfahren nach Anspruch 11, **dadurch gekennzeichnet, dass** es ferner einen ersten Vergleichsschritt umfasst, in dem das erste Signal (***S1***) mit einem ersten Bezugssignal verglichen wird, welches einem zweiten Bezugswert einer rheologischen Variablen entspricht, mithilfe eines ersten Vergleichsrechners des Steuerungsmittels (25), welches beim Eingang das erste Signal (***S1***) und das erste Bezugssignal verarbeitet um beim Ausgang das zweite Signal **(*S2*)** zu erzeugen und es an den Geschwindigkeitsregler (26) zu senden.

13. Verfahren nach Anspruch 12, wobei das zweite Signal einer Differenz entspricht, berechnet zwischen einerseits dem ersten Wert einer rheologischen Variablen und andererseits dem zweiten Bezugswert einer rheologischen Variablen, wobei das zweite Signal (***S2***) beim Eingang des Geschwindigkeitsreglers (26) verarbeitet wird, der das zweite Signal decodiert und es beim Ausgang gleichzeitig in eine Variation des zweiten Durchsatzes zum Zuführen der festen Phase (***D2***) und des dritten Pumpdurchsatzes (***D5***) des Gemisches umsetzt.

14. Verfahren nach Anspruch 13, wobei der Schritt der Verarbeitung des zweiten Signals durch den Geschwindigkeitsregler (26) ein Schritt der PID-Regelung ist.

15. Verfahren nach irgendeinem der Ansprüche 11 bis 14, wobei die Variation des erwähnten zweiten Durchsatzes zum Zuführen der festen Phase (***D2***) und des dritten Pumpdurchsatzes (***D5***) des Gemisches durchgeführt wird, bis die zumindest eine rheologische Variable einen voreingestellten Wert erreicht.

## Claims

1. A device for spraying a mixture (1) comprising:
- a pump equipped with a compression stage (11) and a rotor (21), with a spray lance (14) of the mixture, with a stirrer (2) provided with at least one liquid phase supply (8) and at least one solid phase supply (6),
- a rheological variable sensor (24) of said mixture being associated with said spray lance (14) of said mixture,
said stirrer having a stirring chamber (4), said stirring chamber comprising an outlet (10) connected to an inlet of said compression stage (11) of the pump, said compression stage comprising an outlet of said mixture (12) connected to a first inlet orifice (13) of the spray lance (14) arranged to project said mixture through a second projection orifice (15) in an external environment (17), said stirrer comprising at least one rotating stirring arm (18) passing through said stirring chamber, arranged to be moved at a rotation speed by a motor (23) and stir said solid phase with said liquid phase to form a stirred mixture, said stirring arm (18) comprising an eccentric screw (21) in extension, extending through said outlet (10) of the stirring chamber (4) and ending in said compression stage (11) of said pump, thereby forming the rotor (21) of the pump, said pump being arranged to simultaneously pump said mixture toward said mixture outlet (12) of said stirrer and for pumping said solid phase toward said stirring chamber (4), which device is **characterized in that** it further comprises a speed controller (26) of said motor (23), being arranged to act on said rotation speed of the stirring arm (18) and a control means (25) connected to the rheological variable sensor (24) and the speed controller (26), the control means (25) being arranged to receive a signal (S1) transmitted by the variable sensor (24) and to send a signal (S2) to said controller (26) based on a value measured by the sensor (24).

2. The device according to claim 1, **characterized in that** said control means (25) is connected by a first transmission line ***I1*** to said sensor (24) and by a second transmission line ***I2*** to said speed controller (26) of the motor (23).

3. The device according to claim 1 or 2, **characterized in that** said control means (25) is a proportional-integral-derivative type corrector.

4. The device according to any one of the preceding claims, **characterized in that** said regulator (26) is a frequency converter and the motor (23) is an AC motor.

5. The device according to any one of the preceding claims, **characterized in that** said sensor (24) is a pressure sensor.

6. The device according to claim 5, **characterized in that** the pressure sensor (24) is a strain gauge.

7. The device according to any one of the preceding claims, **characterized in that** said liquid phase supply (8) is located at a level lower than that of said solid phase supply (6).

8. The device according to any one of the preceding claims, **characterized in that** said liquid phase comprises water.

9. The device according to any one of the preceding claims, **characterized in that** said solid phase is a powdered mineral material, in particular hydraulic, preferably comprising at least one element selected from the group of gypsum, sand, dry cement.

10. The device according to any one of the preceding claims, wherein said mixture has a liquid phase : solid phase ratio between 0.3 and 1, preferably between 0.4 and 0.8, preferably between 0.5 and 0.7.

11. A method for preparing a mixture of a solid phase with a liquid phase, comprising:
a) supplying a liquid phase at a first flow rate (***D1***) into a stirring chamber (4) of a rotating stirrer (2),
b) supplying a solid phase to a second flow rate (***D2***) into said stirring chamber (4) of said rotating stirrer (2),
c) rotary stirring in said stirring chamber (4) of said solid phase with said liquid phase to form a stirred mixture by a stirring arm (18) passing through said stirring chamber (4) and arranged to be moved at a rotation speed by a motor (23),
d) pumping said mixture to a third pumping flow rate (D5) toward a mixture outlet (12) of said stirrer (2) connected to a first inlet orifice (13) of a spray lance (14),
e) projecting of said mixture by a second projection orifice (15) of said spray lance (14) traversed by said mixture coming from said mixture outlet (12).
f) measuring of at least one rheological variable of said mixture made at said spray lance (14) by a sensor (24) giving a first value of rheological variable,
said stirring arm (18) passing through said stirring chamber (4) comprises in its extension an eccentric screw (21) extending through an outlet (10) of the stirring chamber (4) connected to an inlet of a compression stage (11) of a pump, which eccentric screw (21) extends through the outlet (10) and ends in the compression stage of the pump (11) where said step of pumping said mixture takes place, which eccentric screw thus forming a rotor (21) of the pump, said stirring arm (18) controlling said second flow rate (***D2***) for supplying said solid phase toward said stirring chamber (4) and said third pumping flow rate (***D5***) of said mixture, which method is **characterized in that** it also comprises:
g) receiving of a first signal (***S1***) coded from said first rheological variable, by a control means (25) generating a second output signal (***S2***) to a speed controller (26) of said rotating motor (23),
said speed controller (26) processing said second output signal (***S2***) to then control said motor (23) rotating said stirring arm (18), and regulating said rotation speed of said stirring arm (18) and simultaneously inducing a variation of said second flow rate ***(D2)*** for supplying said solid phase and said third flow rate (***D5***) for pumping said mixture.

12. The method according to claim 11, **characterized in that** it further comprises a first comparison step wherein said first signal (***S1***) is compared to a first reference signal corresponding to a second reference value of rheological variable with the help of a first comparison calculator of said control means (25) processing as an input said first signal **(*S1*)** and said first reference signal to produce as an output said second signal (***S2***) and send it to said speed controller (26).

13. The method according to claim 12 wherein said second signal corresponds to a calculated difference between said first value of rheological variable and said second reference value of rheological variable, said second signal (S2) being processed as an input of said speed controller (26) which decodes said second signal and translates it into as an output into a simultaneous variation of said second flow rate for supplying said solid phase (D2) and said third pumping flow rate (D5) of said mixture.

14. The method of claim 13, wherein the step of processing said second signal by said speed controller (26) is a control step of proportional-integral-derivative type.

15. The method according to any one of claims 11 to 14, wherein said variation of said second flow rate for supplying said solid phase (***D2***) and said third pumping flow rate ***(D5)*** of said mixture is carried out until said at least one rheological variable reaches a previously determined value.
